# EUROPÄISCHE PATENTSCHRIFT

(11) **EP 1 325 506 B1**
(45) Veröffentlichungstag und Bekanntmachung des Hinweises auf die Patenterteilung: **09.04.2008**
(21) Anmeldenummer: 01974263.4
(22) Anmeldetag: 18.09.2001
(51) Int. Cl.: H01H 9/00

(54) **MECHANISCHER SCHALTKONTAKT**
MECHANICAL SWITCHING CONTACT
CONTACT DE COMMUTATION MECANIQUE

(30) Priorität: 13.10.2000 DE 10050821
(43) Veröffentlichungstag der Anmeldung: 09.07.2003
(73) Patentinhaber: Maschinenfabrik Reinhausen GmbH, 93059 Regensburg (DE)
(72) Erfinder: BAERTL, Reinhold, 93138 Lappersdorf (DE); KLOTH, Günter, 93342 Saal (DE); PILLMEIER, Leonhard, 93059 Regensburg (DE)
(86) Internationale Anmeldenummer: PCT/EP2001/010759
(87) Internationale Veröffentlichungsnummer: WO 2002/031846

(56) Entgegenhaltungen:
- WO-A-95/24724
- WO-A-96/30922
- CH-A- 237 860
- DE-A- 2 130 509
- DE-A- 4 101 866
- US-A- 3 315 043

## Beschreibung

Die Erfindung betrifft einen mechanischen Schaltkontakt zur doppelpoligen Umschaltung, insbesondere bei einem Lastumschalter eines Stufenschalters.

Aus der WO 95/24724 ist eine Umschaltanordnung für einen Lastumschalter eines Stufenschalters bekannt, die einen mechanischen Hauptschaltkontakt und einen ebenfalls mechanischen Widerstandsschaltkontakt aufweist. Dabei bestehen sowohl Hauptschaltkontakt als auch Widerstandsschaltkontakt jeweils aus zwei miteinander gekoppelt betätigbaren Einzelunterbrechungskontakten, wobei jeweils ein Einzelunterbrechungskontakt sowohl des Hauptschaltkontaktes als auch des Widerstandsschaltkontaktes mit der ersten Lastumschalterseite elektrisch verbunden ist und der jeweils andere Einzelunterbrechungskontakt sowohl des Hauptschaltkontaktes als auch des Widerstandsschaltkontaktes mit der zweiten Lastumschalterseite elektrisch verbunden ist. Bei dieser Anordnung sind die Einzelunterbrechungskontakte des Hauptschaltkontaktes durch einen ersten Wechselschalter und die Einzelunterbrechungskontakte des Widerstandsschaltkontaktes durch einen zweiten Wechselschalter beschaltbar. Es erfolgt also jeweils eine doppelpolige Umschaltung mittels zweier Wechselschalter.

Aus der WO 96/30922 ist ein Lastumschalter für einen Stufenschalter bekannt, bei dem als technische Realisierungsmöglichkeit einer solchen doppelpoligen Umschaltung um einen Drehpunkt verschwenkbare hebelartige mechanische Kontakte vorgesehen sind. Weiterhin sind federbelastete Kniehebel vorgesehen, die auf die drehbar gelagerten mechanischen Kontakte in einer derartigen Weise wirken, dass diese über einen Totpunkt hinaus zwei Schaltstellungen einnehmen können. Die beiden beweglichen Kontakte sind in der gleichen horizontalen Ebene im äußeren Bereich des Lastumschalters für jede Phase getrennt angeordnet.

Diese bekannte Ausführung der mechanischen Schaltkontakte zur doppelpoligen Unterbrechung ist jedoch kompliziert und technisch aufwändig, erfordert eine genaue Justierung nach der Montage und benötigt zudem relativ viel Platz.

Aufgabe der Erfindung ist es daher, einen mechanischen Schaltkontakt zur doppelpoligen Umschaltung anzugeben, der einfach aufgebaut ist und aus möglichst wenig leicht zu montierenden Bauteilen besteht, dabei modular und als eigenständige Baugruppe ausgebildet ist, die ohne weitere Justierungs- oder Anpassungarbeiten etwa in einen Lastumschalter eingebaut werden kann und dort zudem noch möglichst wenig Platz beansprucht.

Diese Aufgabe wird durch einen mechanischen Schaltkontakt mit den Merkmalen des ersten Patentanspruches gelöst. Die Unteransprüche betreffen besonders vorteilhafte Weiterbildungen der Erfindung.

Ein wesentlichen Vorteil des erfindungsgemäßen mechanischen Schaltkontaktes besteht in seiner außerordentlich kompakten, einfachen Bauweise. Mit wenigen Teilen lassen sich sowohl mechanischer Hauptschaltkontakt als auch mechanischer Widerstandsschaltkontakt als identische, modulare Baugruppen vorfertigen. Für Hauptschaltkontakt als auch Widerstandsschaltkontakt sind also gleiche modulare mechanische Schaltkontakte verwendbar; Hauptschaltkontakt und Widerstandsschaltkontakt jeder Phase lassen sich auf einfache Weise als gemeinsame Baugruppe aus zwei identischen, miteinander verbundenen erfindungsgemäßen modularen Schaltkontakten realisieren.

Die Erfindung soll nachfolgend an Hand von Zeichnungen beispielhaft noch näher erläutert werden.

Es zeigen:
- Fig. 1: einen erfindungsgemäßen mechanischen Schaltkontakt in perspektivischer Darstellung
- Fig. 2: einen Kontaktträger des in Fig. 1 dargestellten Schaltkontaktes allein
- Fig. 3: eine Kombination von zwei erfindungsgemäßen Schaltkontakten gemäß Fig. 1 als einheitliche einphasige Baugruppe für Hauptschaltkontakt und Widerstandsschaltkontakt
- Fig. 4: eine Schaltung eines Lastumschalters eines Stufenschalters, wie sie durch erfindungsgemäße mechanische Schaltkontakte realisierbar ist.

Zunächst soll der in Figur 1 dargestellte mechanische Schaltkontakt gemäß der Erfindung näher erläutert werden. Er weist einen Isolierstoffträger 1 auf, der die weiteren, im nachfolgenden beschriebenen Bauteile aufnimmt. Der Isolierstoffträger 1 ist mit parallel verlaufenden Längsführungen 1.1,...1.4 in Form von durchgehenden Bohrungen versehen, auf die weiter unten noch näher eingegangen werden wird. Weiterhin weist er zwei Lagerstellen 1.5 und 1.6 auf, in denen ein Kontaktträger 2 mittels eines Lagerbolzens 3 drehbar gelagert ist. In den Bereichen der beiden Lagerstellen 1.5 und 1.6 sind seitliche Kalottenaufnahmen 1.7 und 1.8 vorgesehen, auf die ebenfalls noch näher eingegangen werden wird. Ferner weist der Isolierstoffträger angeformte Kontaktaufnahmen 1.9...1.12 auf, in denen feste Kontakte 4...7 angeordnet sind.

Der Kontaktträger 2, der in Figur 2 noch einmal allein gezeigt ist, ist mittels eines Lagers 2.1 und des bereits erwähnten Lagerbolzens 3 im Isolierstoffträger 1 drehbar gelagert. Er weist einen Schwenkarm 2.2 auf, der um das Lager 2.1 verschwenkbar ist und seinerseits eine Kontaktaufnahme 2.3 an seinem freien Ende aufweist. Diese Kontaktaufnahme 2.3 besteht aus einer durchgehenden Bohrung, die parallel zur Längsachse des Lagers 2.1 bzw. des Lagerbolzens 3 verläuft. Seitlich im Bereich der Kontaktaufnahme 2.3 ist jeweils eine Widerlageraufnahme 2.4 bzw. 2.5 ebenfalls kalottenförmig angeformt. An seinem anderen, gegenüberliegenden freien Ende weist der Kontaktträger 2 eine Betätigungskontur 2.6 auf. In der Kontaktaufnahme 2.3 ist ein elektrisch leitendes Kontaktstück 8 angeordnet, das an beiden freien Enden Kontaktrollen 8.1 bzw. 8.2 aufweist. Diese Kontaktrollen 8.1, 8.2 korrespondieren jeweils entweder mit den festen Kontakten 4 und 5 auf der einen Seite des Isolierstoffträgers 1 oder den festen Kontakten 6 und 7 auf der anderen Seite des Isolierstoffträgers 1, je nach dem, in welche Richtung der Kontaktträger 2 um das Lager 2.1 verschwenkt ist.

Zwischen dem Kontaktträger 2 und dem Isolierstoffträger 1 sind noch zwei Teleskopführungen 9 und 10 beidseitig angeordnet. Diese Teleskopführungen 9, 10 bestehen aus zwei ineinander verschiebbaren Rohrstücken. Sie besitzen an jeweils einem freien Ende eine Kalotte 9.1 bzw. 10.1, mit der sie sich jeweils in einer der Kalottenaufnahmen 1.7 bzw. 1.8 des Isolierstoffträgers abstützen. An ihrem jeweils anderen freien Ende besitzen die Teleskopführungen 9, 10 ein sphärisches Widerlager, mit dem wiederum sie sich jeweils in einer der beiden Widerlageraufnahmen 2.4, 2.5 beidseitig am Kontaktträger 2 abstützen. Zusätzlich befindet sich noch um die erste Teleskopführung 9 herum eine vorgespannte Druckfeder 11, die sich ebenfalls zwischen Kalottenaufnahme 1.7 und der Widerlageraufnahme 2.4 am Kontaktträger 2 abstützt. Um die zweite Teleskopführung 10 herum ist ganz analog eine weitere vorgespannte Druckfeder 12 angeordnet, die sich ihrerseits zwischen Kalottenaufnahme 1.8 und dem anderen Widerlager 2.5 am Kontaktträger 2 abstützt.

In der in Figur 1 gezeigten Stellung sind also die beiden festen Kontakte 4 und 5 über die Kontaktrollen 8.1 und 8.2, die mittels des Kontaktstückes 8 elektrisch in Verbindung stehen, miteinander verbunden. Wird nun bei der Betätigung des Lastumschalters eine Rolle o. dgl. in die Betätigungskontur 2.6 geführt und läuft auf dieser auf, so wird der gesamte Kontaktträger gegen die Kraft der vorgespannten Druckfedern 11 und 12, um sein Lager 2.1 nach unten verschwenkt. In der Folge verbinden die beiden Kontaktrollen 8.1 und 8.2 dann die gegenüberliegenden festen Kontakte 6 und 7. Durch die beidseitigen Teleskopführungen 9 und 10 in Verbindung mit den erläuterten Federn 11 und 12 wird dabei auf einfache Weise ein Schnappmechanismus realisiert, der einerseits verhindert, dass der Kontaktträger 2 eine nicht definierte Zwischenstellung einnehmen kann und andererseits für einen ausreichenden Kontaktdruck der Kontaktrollen 8.1 und 8.2 auf die jeweiligen festen Kontakte sorgt. Die seitlichen Kalotten 9.1 bzw. 9.2 dieser Teleskopführungen 9 bzw. 10, die jeweils in den Kalottenaufnahmen 1.7 bzw. 1.8 des Isolierstoffträgers 1 gelagert sind, wirken dabei als räumliche, dreidimensionale Lagerung. Die Teleskopführungen 9 und 10 verändern bei der Umschaltung, d. h. dem Verschwenken des Kontaktträgers 2 sowohl ihre Länge - deswegen teleskopartig ausgebildet - als ihre räumliche Lage.

In Figur 3 sind zwei dieser erfindungsgemäßen Schaltkontakte gezeigt, die zu einer kompletten mechanischen Schalteinheit für eine Phase eines Lastumschalters zusammengefasst sind. Hierbei wirkt der eine Schaltkontakt I als Hauptschaltkontakt und der andere Schaltkontakt II als Widerstandsschaltkontakt. Gleiche Teile sind mit gleichen Bezugszeichen versehen - es ist zu erkennen, dass beide Module völlig identisch aufgebaut sind. Aus Gründen der Übersichtlichkeit sind in dieser Darstellung nicht alle der erläuterten Details mit Bezugszeichen versehen worden. In Figur 3 ist, ebenso wie in Figur 1 für einen einzelnen Schaltkontakt gezeigt, eine asymmetrische Ausführung der Betätigungskontur 2.6 des Kontaktarmes 2 gewählt worden. Hier sind die beiden Schaltkontakte I und II um 180 Grad gegeneinander versetzt eingebaut worden, so dass die beiden. Betätigungskonturen zueinander gewandt sind. Dies ist jedoch nur eine von vielen möglichen Ausführungsformen. Die Verbindung der beiden Schaltkontakte I und II erfolgt durch gemeinsame Verbindungsbolzen 13...16, die durch die jeweiligen Längsführungen 1.1...1.4 geführt und an beiden Seiten verschraubt sind. Weiterhin ist in Figur 3 zu sehen, dass die jeweils gegenüberliegenden festen Kontakte 4 und 6 jedes Schaltkontaktes I und II durch jeweils ein Verbindungskabel 17, 18 elektrisch miteinander in Verbindung stehen. Weiterhin ist zu erkennen, dass die benachbarten Kontakte 5 und 7 jedes Schaltkontaktes auf der einen Seite durch eine erste leitende Verbindung 19 und entsprechend die benachbarten festen Kontakte 7 und 5 auf der anderen Seite durch eine weitere leitende Verbindung 20 elektrisch miteinander in Verbindung stehen. Damit lässt sich eine doppelpolige Umschaltung bei einem Lastumschalter an einem Stufenschalter realisieren.

Dies ist in Figur 4 nochmals dargestellt: Im oberen Bereich der Schaltung ist der Wähler des Stufenschalters schematisch dargestellt, der eine leistungslose Vorwahl der neuen Wicklungsanzapfung n+1 des Stufenschalters, auf die umgeschaltet werden soll, vornimmt, während noch die bisherige Wicklungsanzapfung n elektrisch beschaltet ist. Darunter sind die beiden Seiten des Lastumschalters A und B, zwischen denen in der Folge eine unterbrechungslose Umschaltung unter Last erfolgen soll, gezeigt. Wiederum darunter sind die mechanischen Schaltkontakte gezeigt, und zwar im linken Zweig, dem Hauptschaltzweig, die Hauptschaltkontakte SK. Die Indizes A bzw. B bezeichnen die jeweilige Zuordnung des entsprechenden Einzelkontaktes zur Seite A oder B des Lastumschalters. Im rechten Zweig, dem Widerstandszweig, sind ganz analog die Widerstandsschaltkontakte HKM gezeigt; für die Indizes gilt dasselbe. Die strichlierte Linie zeigt den Teil der Schaltung, der von den erfindungsgemäßen beiden mechanischen Schaltkontakte I bzw. II technisch realisiert wird. Darunter ist noch im Hauptschaltzweig die in Serie geschaltete erste Vakuumschaltzelle SKV zur Lastableitung gezeigt, im Widerstandszweig sind die Reihenschaltung aus einem Überschaltwiderstand und einer zweiten Vakuumschaltzelle HKV zur Lastableitung L dargestellt.

### Bezugszeichenaufstellung:

- 1: Isolierstoffträger
- 1.1: Längsführung
- 1.2: Längsführung
- 1.3: Längsführung
- 1.4: Längsführung
- 1.5: Lagerstelle
- 1.6: Lagerstelle
- 1.7: Kalottenaufnahme
- 1.8: Kalottenaufnahme
- 1.9: Kontaktaufnahme
- 1.10: Kontaktaufnahme
- 1.11: Kontaktaufnahme
- 1.12: Kontaktaufnahme

- 2: Kontaktträger
- 2.1: Lager
- 2.2: Schwenkarm
- 2.3: Kontaktaufnahme
- 2.4: Widerlageraufnahme
- 2.5: Widerlageraufnahme
- 2.6: Betätigungskontur

- 3: Lagerbolzen
- 4: fester Kontakt
- 5: fester Kontakt
- 6: fester Kontakt
- 7: fester Kontakt

- 8: Kontaktstück
- 8.1: Kontaktrolle
- 8.2: Kontaktrolle

- 9: Teleskopführung
- 9.1: Kalotte

- 10: Teleskopführung
- 10.1: Kalotte

- 11: Feder
- 12: Feder
- 13: Verbindungsbolzen
- 14: Verbindungsbolzen
- 15: Verbindungsbolzen
- 16: Verbindungsbolzen
- 17: Verbindungskabel
- 18: Verbindungskabel
- 19: leitende Verbindung
- 20: leitende Verbindung

## Patentansprüche

1. Mechanischer Schaltkontakt zur doppelpoligen Umschaltung, insbesondere bei einem Lastumschalter eines Stufenschalters, mit folgenden Merkmalen:
- er besitzt einen Isolierstoffträger (1) an dem paarweise nebeneinander und sich wiederum paarweise gegenüberliegend feste Kontakte (4, 5; 6, 7) angeordnet sind, **dadurch gekennzeichnet, dass**
- am Isolierstoffträger (1) ein Kontaktträger (2) drehbar gelagert ist, der an einem seiner beiden freien Enden einen Schwenkarm (2.2.) und seinem anderen freien Ende eine Betätigungskontur (2.6) aufweist, dass
- am Schwenkarm (2.2) ein elektrisch leitendes Kontaktstück (8) derart angeordnet ist, es abhängig von der jeweiligen möglichen Endstellung des Kontaktträgers (2) im stationären Zustand jeweils die auf einer der beiden Seiten paarweise nebeneinander angeordneten festen Kontakte (4 und 5 oder 6 und 7) miteinander leitend verbindet, und dass
- beidseitig des Schwenkarmes (2.2) Teleskopführungen (9, 10) mit jeweils einer Druckfeder (11, 12) vorgesehen sind, die sich jeweils mit einem ihrer freien Enden am Kontaktträger (2) und mit dem anderen freien Ende am Isolierstoffträger (1) abstützen, derart, dass der Kontaktträger (2) einer Schnappwirkung ausgesetzt ist und bei Krafteinwirkung auf die Betätigungskontur (2.6) von einem stationären Zustand in den anderen stationären Zustand sprungartig verschwenkbar ist.

2. Mechanischer Schaltkontakt nach Anspruch 1,
**dadurch gekennzeichnet,**
**dass** sich die Teleskopführungen (9, 10) mit jeweils einer Druckfeder (11 oder 12) mit jeweils einem ihrer freien Enden an einer Widerlageraufnahme (2.4, 2.5) am Kontaktträger (2) und mit jeweils dem anderen freien Ende an einer Kalottenaufnahme (1.7, 1.8) am Isolierstoffträger (1) abstützen, derart, dass eine dreidimensionale, räumliche Lagerung an den Abstützpunkten erzielbar ist.

3. Mechanischer Schaltkontakt nach Anspruch 1 und 2,
**dadurch gekennzeichnet,**
**dass** der Isolierstoffträger Längsführungen (1.1...1.4) aufweist, derart, dass mindestens zwei identische mechanische Schaltkontakte modulartig miteinander verbindbar sind.

4. Mechanischer Schaltkontakt nach den vorhergehenden Ansprüchen 1 bis 3,
**dadurch gekennzeichnet,**
**dass** das Kontaktstück (8) im mittleren Bereich in einer Kontaktaufnahme (2.3) am Schwenkarm (2.2) arretiert ist und an seinen beiden freien Enden jeweils eine Kontaktrolle (8.1, 8.2) aufweist, die mit jeweils einem der festen Kontakte (4...7) zusammenwirkt.

## Claims

1. Mechanical switch contact for bipolar switching over, particularly in an on-load changeover switch of a tap changer, comprising the following features:
- it comprises an insulating material support (1) at which fixed contacts (4, 5; 6, 7) disposed in pairs adjacent to one another and in addition in pairs opposite one another are arranged, **characterised in that**
- a contact carrier (2), which has a pivot arm (2.2) at one of its two free ends and an actuation profile (2.6) at its other free end, is rotatably mounted at the insulating material support (1),
- an electrically conductive contact member (8) is arranged at the pivot arm (2.2) in such a manner that depending on the respective possible end setting of the contact carrier (2) in the stationary state it conductively interconnects the fixed contacts (4 and 5 or 6 and 7) arranged adjacent to one another in pairs on one of the two sides, and
- at both sides of the pivot arm (2.2) there are provided telescopic guides (9, 10) each with a respective compression spring (11, 12), which are each supported at one of the free ends thereof at the contact carrier (2) and at the other free end at the insulating material support (1) in such a manner that the contact carrier (2) is subjected to a snap action and in the case of force action on the actuation profile (2.6) is abruptly pivotable from one stationary state into the other stationary state.

2. Mechanical switch contact according to claim 1, **characterised in that** the telescopic guides (9, 10) are each supported at one of the free ends thereof at a counter-bearing mount (2.4, 2.5) at the contact carrier (2) and at the other free end thereof at a spherical mount (1.7, 1.8) at the insulating material support (1) in such a manner that a three-dimensional, spatial mounting at the support points is achievable.

3. Mechanical switch contact according to claim 1 and 2, **characterised in that** the insulating material support has longitudinal guides (1.1 ... 1.4) in such a manner that at least two identical mechanical switch contacts are connectible together in modular manner.

4. Mechanical switch contact according to the preceding claims 1 to 3, **characterised in that** the contact member (8) is locked in the centre region in a contact mount (2.3) at the pivot arm (2.2) and has at each of its two free ends a respective contact roller (8.1, 8.2) which co-operates with a respective one of the fixed contacts (4 ... 7).

## Revendications

1. Contact de commutation mécanique pour la commutation bipolaire, notamment dans le cas d'un commutateur en charge d'un changeur de prises ayant les caractéristiques suivantes :
- il comporte un support en matière isolante (1) muni de contacts fixes (4, 5 ; 6, 7) juxtaposés par paires et se faisant également face par paires,
**caractérisé en ce que**
- le support en matière isolante (1) porte de façon rotative un support de contact (2) ayant à l'une de ses deux extrémités libres, un bras pivotant (2.2) et à son autre extrémité libre, une came d'actionnement (2.6),
- le bras pivotant (2.2) comporte une pièce de contact (8) électro-conductrice reliant de façon conductrice, en fonction du réglage de fin de course respectivement possible du support de contact (2) à l'état stationnaire, chaque fois les contacts fixes (4 et 5 ou 6 et 5) juxtaposés par paire sur l'un des deux côtés, et
- des deux côtés du bras pivotant (2.2) il y a des guides télescopiques (9, 10) avec chaque fois un ressort de compression (11, 12) qui s'appuie respectivement par l'une de leurs extrémités libres contre le support de contact (2) et avec l'autre extrémité libre, contre le support en matière isolante (1) de façon que le support de contact (2) soit soumis à une action d'encliquetage et que sous l'effet d'une force exercée sur la came d'actionnement (2.6), il bascule par un mouvement brusque d'un état stationnaire dans l'autre état stationnaire.

2. Contact de commutation mécanique selon la revendication 1,
**caractérisé en ce que**
les guides télescopiques (9, 10) s'appuient respectivement par un ressort de compression (11 ou 12) avec chaque fois une de leurs extrémités libres dans un logement d'appui (2.4, 2.5) contre le support de contact (2) et avec chaque fois l'autre extrémité libre, dans un logement en forme de calotte (1.7, 1.8) contre le support en matière isolante (1) de façon à réaliser un palier tridimensionnel dans l'espace au niveau des points d'appui.

3. Contact de commutation mécanique selon les revendications 1 et 2,
**caractérisé en ce que**
le support en matière isolante comporte des guides longitudinaux (1.1...1.4) de façon qu'au moins deux contacts de commutation mécanique identiques soient reliés de façon modulaire.

4. Contact de commutation mécanique selon l'une des revendications précédentes 1 à 3,
**caractérisé en ce que**
la pièce de contact (4) est bloquée dans la zone médiane dans un logement de contact (2.3) du bras pivotant (2.2) et il comporte à ses deux extrémités libres chaque fois un galet de contact (8.1, 8.2) coopérant respectivement avec l'un des contacts fixes (4...7).
